# FASCICULE DE BREVET EUROPEEN

(11) **EP 1 048 602 B1**
(45) Date de publication et mention de la délivrance du brevet: **11.08.2004**
(21) Numéro de dépôt: 00401145.8
(22) Date de dépôt: 26.04.2000
(51) Int. Cl.: B66B 5/20

(54) **Dispositif parachute, notamment pour ascenseur et ascenseur ainsi équipé**
Fallschirmvorrichtung, insbesondere für einen Aufzug, und mit dieser ausgestatteter Aufzug
Parachute device , in particular for an elevator , and elevator provided with such parachute

(30) Priorité: 29.04.1999 FR 9905457
(43) Date de publication de la demande: 02.11.2000
(73) Titulaire: Sodimas, 26600 Pont-de-l'Isère (FR)
(72) Inventeur: Arnoult, Serge, 07300 Tournon sur Rhône (FR); Rouzaud, Dominique, 78830 Bonnelles (FR)
(74) Mandataire: Jolly, Jean-Pierre

(56) Documents cités:
- DE-C- 805 782
- DE-U- 29 619 729
- FR-A- 1 278 304
- US-A- 5 234 079
- KABISCH G ET AL: "DIE FANGBREMSE BF X3 AUS DEM OSTDEUTSCHEN AUFZUGSBAU" LIFT-REPORT, vol. 17, no. 5, septembre 1991 (1991-09), pages 38-41, XP002047395

## Description

L'invention concerne un dispositif parachute, notamment pour ascenseur et ascenseur ainsi équipé, et en particulier un dispositif parachute pour cabine d'ascenseur opérationnel dans le sens de descente et le sens de montée de la cabine d'ascenseur.

La législation de sécurité relative aux ascenseurs, récemment amendée, impose maintenant que les sens de descente et de montée de la cabine soient protégés d'un mouvement anormal de sécurité de l'ascenseur, rupture d'un câble de suspension de la cabine, vitesse excessive de la cabine, mouvement erratique de celle-ci, par exemple.

Précédemment, seul le sens de descente était concerné.

Les dispositifs classiques de parachute pour ascenseur utilisés à ce jour, opérationnels dans ce sens uniquement, comportent un déclencheur d'arrêt supérieur, fixé à la gaine de cabine, et un dispositif de blocage dit parachute de la cabine, solidaire de celle-ci. Le déclencheur est relié au dispositif de blocage de la cabine au moyen d'un câble, lequel est entraîné librement par la cabine en fonctionnement normal de l'ascenseur et est mis en arrêt dès la détection par le déclencheur d'un mouvement anormal dangereux de l'ascenseur. Le dispositif de blocage de la cabine comporte un galet de blocage relié audit câble de déclencheur et apte à venir en blocage contre le rail guide de cabine et contre une lame inclinée fixe, sous la sollicitation vers le haut du câble de déclencheur mis en arrêt lors de la détection du déclencheur d'un mouvement anormal dangereux de l'ascenseur.

Néanmoins, ces systèmes ne fonctionnant que dans un seul sens de déplacement de la cabine ne conviennent plus aux exigences de la nouvelle législation. Ils nécessitent par ailleurs une sollicitation importante du galet de blocage sur le rail guide et donc un déclencheur relativement imposant. En outre, la progressivité de l'arrêt liée à la flexibilité de la lame et à la position du galet sur celle-ci au blocage fluctue en fonction des diverses épaisseurs des rails guides rencontrés.

Le document DE 296 19' 729 décrit un dispositif parachute pour ascenseur comportant deux éléments de came distincts, pour le blocage de la montée et de la descente, respectivement, supportés sur le même élément de corps de la mâchoire. Chaque came est montée coulissante dans un fourreau articulé à la mâchoire, un ressort disposé dans le fond de chaque fourreau est en appui sur la came. Le ressort permet à la came d'exercer une force progressive, mais non linéaire, sur le câble.

L'invention a pour but de pallier les inconvénients ci-dessus et propose un dispositif parachute pour ascenseur selon la revendication 1.

Naturellement, ladite came de blocage n'agit en coincement que dans un seul sens de déplacement et pour obtenir le verrouillage du déplacement de la cabine dans les deux sens haut et bas, il faut prévoir deux cames de blocage articulées, excentrées en opposition sur la poutre de la pièce de mâchoire.

Une seule de ces cames peut être commandée en blocage en fonction du sens de déplacement de la cabine ou les deux ensemble, l'une bloquant et l'autre glissant sur le rail guide.

De façon avantageuse, la mâchoire de blocage présente relativement aux deux cames de blocage opposées et au patin d'appui un plan de symétrie médian transversal, le patin s'étendant en outre longitudinalement au-delà de la projection transversale des points de coincement des cames, ceci pour éviter une mise en crabe de la mâchoire au blocage d'une des cames.

Les cames de blocage ont avantageusement un profil circulaire à forme de galet.

Le profil de came peut être variable, par exemple de type spirale, de manière à permettre une attaque de blocage sur le rail guide suivant un angle constant, quelle que soit l'épaisseur du rail guide, et donc d'obtenir une progressivité de l'arrêt répétitive et réglable de façon optimale en fonction de l'angle d'attaque et de la flexibilité de la poutre support.

La commande de la ou des cames de blocage par l'élément déclencheur peut être classique, du type mécanique à câble de traction relié à un levier rotatif de ladite ou desdites cames, tournant cette ou ces dernières ou l'une de ces dernières affectée à un sens de mouvement de la cabine, en coincement sur le rail guide dès la commande du déclencheur activé par la détection d'une anomalie de sécurité du fonctionnement de l'ascenseur.

La commande de la ou des deux cames en opposition peut encore être électrique, sans nécessiter un câble de commande du déclencheur depuis la gaine d'ascenseur, les cames étant, par exemple, montées rappelées en coincement sur le rail guide et maintenues écartées hors de prise du rail guide par un système de blocage/déblocage de position de type électro-magnétique, libérant les cames en cas d'anomalie de sécurité détectée par le déclencheur.

Naturellement, le patin d'appui doit être choisi en épaisseur en fonction de la largeur ou épaisseur du rail guide de façon à ajuster de façon sensiblement centrée les jeux (faibles) du patin et de la ou des cames avec le rail guide, respectivement, pour ne pas solliciter transversalement ou le moins possible les coulisseaux de guidage de cabine ou de contrepoids.

Par ailleurs, le corps de la mâchoire est usiné en une seule pièce d'acier avec la poutre support de la ou des cames, cette poutre étant en outre usinée à des sections d'épaisseurs variables fonction de la flexibilité (optimale) à obtenir pour chacune des sections support de cames et pour chaque sens.

Eventuellement, la ou les mâchoires du dispositif parachute peuvent être montées flottantes transversalement sur leur support avec auto-centrage du blocage à toute fin de ne pas solliciter transversalement les coulisseaux de guidage.

L'invention concerne également un ascenseur équipé d'un dispositif de parachute tel que défini précédemment.

L'invention est illustrée ci-après à l'aide d'un exemple de réalisation et en référence au dessin annexé sur lequel :
- la figure 1 est une vue schématique d'un dispositif parachute conforme à l'invention, en service normal ; et
- la figure 2 est une vue de ce dispositif à l'état bloqué.

Un ascenseur équipé d'un dispositif parachute selon l'invention et comprenant une cabine de passagers guidée de façon classique par deux rails guide verticaux latéraux, comporte deux mâchoires 1 de blocage de la cabine, fixées à celle-ci et disposées chacune sur un rail guide 3 de la cabine, tel que représenté sur les figures de dessin.

De préférence et pour équilibrer les efforts, ces mâchoires 1 sont disposées sur la cabine symétriquement l'une de l'autre relativement à un plan médian de celle-ci. Elles sont disposées de façon classique sur les pattes inférieures de fixation des coulisseaux de guidage de la cabine mais elles peuvent être montées à tout autre endroit de la cabine. Par ailleurs et selon la taille et la charge de la cabine, on peut disposer plusieurs mâchoires de blocage sur un même rail guide.

Le dispositif de parachute peut également être monté sur le contrepoids de la cabine, sur chacun de ses rails guide, de même que sur la cabine.

Les deux mâchoires de blocage latérales 1 de la cabine sont commandées de façon synchrone en blocage sur leur guide 3 par un organe de commande 5. Cet organe 5 est activé par un déclencheur d'arrêt classique non représenté, fixé dans la gaine de déplacement de la cabine. Ce dernier détecte toute anomalie de sécurité dans le fonctionnement de l'ascenseur (survitesse de la cabine, rupture d'un câble, mouvement erratique de celle-ci, etc..) et commande aussitôt le blocage de la cabine. L'ensemble des mâchoires de blocage de cabine et de leur organe de commande (distinct du détecteur d'arrêt) constitue le dispositif parachute de la cabine de l'ascenseur concerné.

Ces mâchoires de blocage 1, identiques et à forme générale d'étrier, comportent un corps 7 en acier usiné en une seule pièce. Elles sont pourvues chacune intérieurement d'un patin d'appui 9 et de deux galets de blocage 11, 11' de même diamètre, le patin et les galets étant disposés de part et d'autre du rail guide 3, respectivement.

Le patin 9 de conformation parallélépipédique rectangle s'étend à faible distance au repos le long du rail guide 3 et sur une longueur supérieure à la projection transversale des points de blocage des galets 11, 11' sur le rail guide 3.

Les galets de blocage 11, 11' sont articulés excentrés chacun sur un élément de poutre support respectif arrière 13, 13'. Au repos, ils sont maintenus à faible jeu du rail guide 3 et en service ils sont tournés de manière à ce que leur circonférence vienne toucher le rail guide (figure 2) avec blocage de la rotation contre celui-ci en raison de l'excentrage. Les galets 11, 11' sont montés en opposition de telle manière que le galet supérieur 11 agisse en blocage dans le sens de la descente de la cabine et le galet inférieur 11' dans le sens de l'élévation de la cabine. Une butée de rotation maximale au blocage (non représenté) peut être prévue pour chacun des galets.

Les éléments de poutre 13, 13' supports des galets sont usinés à des épaisseurs différentes, plus grande pour l'élément supérieur 13 que pour l'élément inférieur 13', ceci parce que les efforts de blocage à la descente sont plus importants que les efforts au levage. Ces épaisseurs sont ajustées pour assurer une progressivité adéquate de l'arrêt de blocage de la cabine en raison de la flexibilité correspondante de l'élément de poutre.

Ces éléments de poutre 13, 13' font partie du corps usiné de la mâchoire.

L'organe de commande 5 des galets de blocage est à présent décrit. Il comprend deux leviers montés rotatifs 15 et 15' solidaires chacun d'un galet, respectivement 11 et 11', un ressort 17 reliant l'extrémité ferromagnétique extérieure 19, 19' des leviers et rappelant les galets en blocage contre le rail guide 3 et deux bobines électro-aimants 21, 21' de blocage/déblocage des leviers. Cet organe de commande est relié au déclencheur qui alimente en service normal les bobines 21, 21' en vue du maintien magnétique des leviers et qui cesse de les alimenter dès son activation en détection d'anomalie de sécurité.

En fonctionnement normal (figure 1), les extrémités des leviers 19, 19' sont donc maintenues écartées par les bobines électro-aimants, 21, 21' respectivement, alimentées en courant par le déclencheur, et dès une détection d'anomalie par le déclencheur elles sont relâchées.

Entre l'extrémité des leviers et chacune des bobines électro-aimants est en outre disposé un contact, respectivement 23, 23' appartenant au circuit de moteur d'entraînement de la cabine. Ces deux contacts 23, 23', qui peuvent être mis en série sur le circuit d'entraînement, sont fermés en service normal, ceci par un flasque conducteur monté isolé de l'extrémité des leviers, appliqué contre le flasque correspondant de la bobine.

Ils s'ouvrent dès l'activation du déclencheur au relâchement des extrémités du levier. En effet, dès cette activation, les bobines 21, 21' cessent d'être alimentées. Les extrémités des leviers 19, 19' cessant d'être attirées par les bobines s'échappent alors de celles-ci, sous la sollicitation du ressort 17, jusqu'à parvenir à l'état de blocage (figure 2) où les galets 11, 11' viennent en contact avec le rail guide 3.

Les contacts 23, 23' du circuit d'entraînement s'ouvrent donc dès que les extrémités des leviers 19, 19' quittent les flasques de bobine, apportant ainsi une sécurité supplémentaire dans l'arrêt de l'entraînement de cabine, en plus de la commande d'arrêt propre de l'entraînement par le déclencheur.

Le blocage s'effectue ainsi indifféremment du sens d'entraînement de la cabine, par le galet supérieur bloqué à la descente et le galet inférieur bloqué à la montée, l'autre galet n'agissant pas en blocage mais glissant sur le rail guide.

Le réarmement de sécurité du parachute est effectué en ramenant les extrémités des leviers contre les bobines après leur réalimentation réalisée par le réarmement du déclencheur.

On notera encore qu'une forme en ellipse de la came, avec l'axe de l'ellipse sensiblement parallèle au rail guide en position hors service du dispositif permet d'assurer au déclenchement un angle d'attaque faible (forme engageante) et d'augmenter progressivement l'angle d'attaque du freinage, ce qui permet d'améliorer la progressivité du freinage avec avantage sur les pièces mécaniques.

L'angle d'attaque est limité par une butée de rotation de la came à l'angle maximal, ce qui empêche un éventuel passage au delà du point d'angle maximal et cessation du freinage.

En outre, le faible niveau d'énergie nécessaire pour l'amorçage du freinage, rend compatible l'actionnement du blocage par ressort tel que représenté.

La progressivité du freinage est également assurée par la capacité de flexion des poutres support, lesquelles sont ajustées en résistance pour chacune des cames supérieure et inférieure, respectivement, aux différentes charges à supporter de montée et de descente de la cabine.

Par ailleurs, la structure monobloc de la mâchoire confère à celle-ci une rigidité mécanique importante, à même d'absorber les flexions des poutres support des cames.

## Revendications

1. Dispositif parachute pour ascenseur, lequel comporte au moins une cabine de passagers, au moins un rail guide (3) de déplacement de la cabine, un élément déclencheur d'arrêt commandant le dispositif parachute, un contrepoids et un dispositif d'entraînement de la cabine, **caractérisé en ce qu'**il comprend au moins une mâchoire de blocage (1) du mouvement de la cabine, disposée solidaire de la cabine ou du contrepoids sur un rail guide (3) de la cabine ou du contrepoids, respectivement, cette mâchoire (1) étant en outre pourvue d'un patin d'appui (9) et au moins d'une came de blocage (11, 11'), lesquels sont disposés de part et d'autre dudit rail guide (3), ladite came (11, 11') étant montée articulée excentrée sur une poutre (13, 13') flexible solidaire de la mâchoire (1) et commandée en rotation par l'élément déclencheur d'arrêt de telle sorte qu'en fonctionnement normal elle soit maintenue hors de prise dudit rail guide (3) et qu'en fonctionnement anormal de sécurité activant le déclencheur, elle soit entraînée en prise de coincement sur le rail guide (3) en vue de stopper la cabine, l'entraînement de la cabine étant simultanément mis en arrêt par la commande de basculement en blocage de la came (11, 11'), le dispositif comportant en outre pour obtenir le verrouillage du déplacement de la cabine dans les deux sens haut et bas, au moins deux cames (11,11') de blocage, articulées excentrées en opposition chacune sur un élément de poutre (13, 13') de la pièce de mâchoire (1), chacune des cames étant supportée par un élément de poutre respectif (13, 13') de flexibilité ajustée à l'effort du blocage de manière à obtenir une progressivité du blocage du mouvement réglée optimale pour chaque sens, et
**en ce que** le corps (7) de la mâchoire est usiné en une seule pièce avec la poutre support (13, 13') de la ou de chacune des cames, cette poutre étant en outre usinée à une ou des sections d'épaisseurs variables fonction de la flexibilité à obtenir pour chacune des sections support de cames supportées (11, 11'), la flexibilité de la poutre étant ajustée à l'effort du blocage de manière à obtenir une progressivité du blocage du mouvement réglée optimale pour chaque sens.

2. Dispositif parachute selon la revendication 1 **caractérisé en ce que** ledit patin d'appui (9) s'étend longitudinalement au-delà de la projection transversale des points de coincement des cames (11, 11'), ceci pour éviter une mise en crabe de la mâchoire au blocage d'une des cames.

3. Dispositif parachute selon l'une des revendications précédentes, **caractérisé en ce que** le profil des cames de blocage (11, 11') est variable et par exemple de type spirale de manière à permettre une attaque de blocage sur le rail guide (3) selon un angle constant, quelle que soit l'épaisseur du rail guide, et donc d'obtenir une progressivité de l'arrêt répétitive et réglable de façon optimale en fonction de la flexibilité de la poutre et de l'angle d'attaque.

4. Dispositif parachute selon l'une des revendications précédentes, **caractérisé en ce que** la ou les cames (11, 11') ont un profil circulaire à forme de galet.

5. Dispositif parachute selon l'une des revendications précédentes, **caractérisé en ce que** la commande de la ou des cames de blocage (11, 11') par l'élément déclencheur est classique, du type mécanique à câble de traction relié à un levier rotatif de ladite ou desdites cames, tournant cette ou ces dernières en coincement sur le rail guide, en cas d'anomalie de sécurité détectée par le déclencheur.

6. Dispositif parachute selon l'une des revendications 1-4, **caractérisé en ce que** la commande de la ou des cames de blocage (11, 11') est électrique, sans nécessiter un câble de commande du déclencheur depuis la gaine d'ascenseur, les cames étant, par exemple, montées rappelées (17) en coincement sur le guide (3) et maintenues écartées hors de prise du guide par un système de blocage/déblocage de une position (19, 21 ; 19', 21') de type électromagnétique, libérant celles-ci en cas d'anomalie de sécurité détectée par le déclencheur.

7. Dispositif parachute selon l'une des revendications précédentes, **caractérisé en ce que** le patin d'appui (9) est choisi en épaisseur en fonction de l'épaisseur du rail guide (3) de façon à ajuster de façon sensiblement centrée les jeux (faibles) du patin (9) et de la ou des cames (11, 11') avec le guide (3), respectivement, ceci pour ne pas solliciter transversalement ou le moins possible les coulisseaux de guidage de cabine ou de contrepoids.

8. Dispositif parachute selon l'une des revendications précédentes, **caractérisé en ce que** la mâchoire de blocage (1) est montée flottante transversalement sur son support avec auto-centrage du blocage à toute fin de ne pas solliciter transversalement les coulisseaux de guidage.

9. Dispositif parachute selon l'une des revendications précédentes, **caractérisé en ce que** la forme des cames est en ellipse, avec l'axe de l'ellipse sensiblement parallèle au rail guide en position hors service du dispositif, permettant d'assurer au déclenchement un angle d'attaque faible et d'augmenter progressivement l'angle d'attaque du freinage, ce qui permet d'améliorer la progressivité du freinage avec avantage sur les pièces mécaniques.

10. Dispositif parachute selon l'une des revendications précédentes, **caractérisé en ce qu'**une butée de rotation maximale est prévue pour chacune des cames.

11. Ascenseur équipé d'un dispositif parachute selon l'une des revendications précédentes, **caractérisé en ce qu'**il comporte au moins une mâchoire de blocage (1) sur un rail guide (3) de cabine ou de contrepoids, de type comportant au moins deux éléments excentriques opposés (11, 11') de blocage commandés en blocage par le déclencheur d'arrêt d'anomalie de sécurité, avec coupure (23, 23') de l'entraînement au blocage, les éléments excentriques étant supportés par des éléments poutre de flexibilité ajustée à l'effort de charge de blocage du mouvement.

## Patentansprüche

1. Fallschutzeinrichtung für einen Aufzug, der enthält:
zumindest eine Passagierkabine,
zumindest eine Führungsschiene (3) für die Bewegung der Kabine,
ein Element zum Auslösen des Anhaltens, das die Fallschutzeinrichtung steuert,
ein Gegengewicht und
eine Antriebsvorrichtung für die Kabine,
**dadurch gekennzeichnet, dass**
sie zumindest eine Klemme (1) zum Blockieren der Bewegung der Kabine enthält, die verbunden mit der Kabine oder dem Gegengewicht jeweils auf einer Führungsschiene (3) der Kabine bzw. des Gegengewichts angeordnet ist,
wobei die Klemme (1) weiter versehen ist mit einem Stützfuß (9) und zumindest einem Blockiernocken (11, 11'), die beidseitig der Führungsschiene (3) angeordnet sind,
wobei der Nocken (11, 11') exzentrisch gelenkig an einem flexiblen Träger (13, 13') angebracht ist, der mit der Klemme (1) verbunden ist und in seiner Drehung durch das Element zum Auslösen des Anhaltens so gesteuert wird, dass er im Normalbetrieb außerhalb des Angriffs an der Führungsschiene (3) gehalten wird und in einem anormalen Sicherheitsbetrieb, der den Auslöser aktiviert, im Hinblick auf das Anhalten der Kabine in Klemmangriff an der Führungsschiene (3) gebracht wird,
wobei der Antrieb der Kabine gleichzeitig angehalten wird durch die Steuerung zum Kippen des Nocken (11, 11') in die Blockierung,
wobei die Einrichtung weiter zum Erzielen der Blockierung der Bewegung der Kabine in den zwei Richtungen auf und ab zumindest zwei Blockiernocken (11, 11') enthält, die entgegengesetzt exzentrisch gelenkig jeweils an einem Trägerelement (13, 13') der Klemme (1) angebracht sind,
wobei jeder der Nocken jeweils von einem Trägerelement (13, 13') mit einer auf die Blockierkraft eingestellten Flexibilität gehalten wird, so dass ein für jede Richtung optimal reguliertes Fortschreiten der Blockierung der Bewegung erzielt wird,
und dadurch, dass
der Körper (7) der Klemme einstückig mit dem Halteträger (13, 13') des bzw. jedes der Nocken ausgebildet ist
wobei der Träger weiter mit einem oder mehreren Abschnitten veränderlicher Dicke ausgebildet ist abhängig von der für jeden der Halteabschnitte der gehaltenen Nocken (11, 11') zu erzielenden Flexibilität,
wobei die Flexibilität des Trägers so auf die Blockierkraft eingestellt wird, dass ein für jede Richtung optimal reguliertes Fortschreiten der Blockierung der Bewegung erzielt wird.

2. Fallschutzeinrichtung nach Anspruch 1, **dadurch gekennzeichnet, dass** der Stützfuß (9) sich längs über die transversale Projektion der Klemmpunkte der Nocken (11, 11') hinaus erstreckt, zum Vermeiden eines Gelangens der Klemme in Krabbengang beim Blockieren eines der Nocken.

3. Fallschutzeinrichtung nach einem der vorangehenden Ansprüche, **dadurch gekennzeichnet, dass** das Profil der Blockiernocken (11, 11') variabel und z.B. von der Art einer Spirale ist, um einen Blockierangriff an der Führungsschiene (3) unabhängig von der Dicke der Führungsschiene in einem konstanten Winkel zu ermöglichen und somit ein in Abhängigkeit von der Flexibilität des Balkens und dem Angriffswinkel wiederholbares und optimal einstellbares Fortschreiten des Anhaltens zu erzielen.

4. Fallschutzeinrichtung nach einem der vorangehenden Ansprüche, **dadurch gekennzeichnet, dass** der bzw. die Nocken (11, 11') ein kreisförmiges Profil in der Form einer Rolle haben.

5. Fallschutzeinrichtung nach einem der vorangehenden Ansprüche, **dadurch gekennzeichnet, dass** die Steuerung des bzw. der Blockiernocken (11, 11') klassisch ist von mechanischer Art mit einem Zugkabel, das mit einem Drehhebel des bzw. der Nocken (11, 11') verbunden ist und den bzw. die Letzteren im Fall einer von dem Auslöser erfassten Sicherheitsanomalie in Klemmung auf der Führungsschiene dreht.

6. Fallschutzeinrichtung nach einem der Ansprüche 1 bis 4, **dadurch gekennzeichnet, dass** die Steuerung des bzw. der Blockiernocken (11, 11') elektrisch ist, ohne ein Steuerkabel des Auslösers aus der Umhüllung des Aufzugs heraus zu benötigen, wobei die Nocken z.B. zurückgezogen in Klemmung an der Führung (3) angebracht sind und durch ein System zur Blockierung/Freigabe einer Stellung (19, 21; 19', 21') elektromagnetischer Art außerhalb des Angriffs an der Führung entfernt gehalten werden, wobei diese im Falle einer von dem Auslöser erfassten Sicherheitsanomalie freigegeben werden.

7. Fallschutzeinrichtung nach einem der vorangehenden Ansprüche, **dadurch gekennzeichnet, dass** die Dicke des Stützschuhs (9) abhängig von der Dicke der Führungsschiene so gewählt wird, dass die (geringen) Spiele des Schuhs (9) und des bzw. der Nocken (11, 11') mit der Führung (3) jeweils im Wesentlichen zentriert eingestellt werden, um die Gleitführungen der Kabine oder des Gegengewichts nicht oder möglichst wenig transversal zu belasten.

8. Fallschutzeinrichtung nach einem der vorangehenden Ansprüche, **dadurch gekennzeichnet, dass** die Blockierklemme (1) transversal beweglich mit Selbstzentrierung der Blockierung auf ihrem Halter angebracht ist, ganz zu dem Zweck, die Gleitführungen nicht transversal zu belasten

9. Fallschutzeinrichtung nach einem der vorangehenden Ansprüche, **dadurch gekennzeichnet, dass** die Form der Nocken elliptisch ist, wobei die Ellipsenachse in der Stellung außerhalb des Betriebs der Einrichtung im wesentlichen parallel zu der Führungsschiene ist, was es ermöglicht, beim Auslösen einen geringen Angriffswinkel sicherzustellen und den Angriffswinkel der Bremsung fortschreitend zu erhöhen, was es ermöglicht, das Fortschreiten der Bremsung mit Vorteil vor den mechanischen Teilen zu verbessern.

10. Fallschutzeinrichtung nach einem der vorangehenden Ansprüche, **dadurch gekennzeichnet, dass** für jeden der Nocken ein Anschlag für die maximale Drehung vorgesehen ist.

11. Aufzug, der mit einer Fallschutzeinrichtung nach einem der vorangehenden Ansprüche ausgerüstet ist, **dadurch gekennzeichnet, dass**
er zumindest eine Blockierklemme (1) auf einer Führungsschiene (3) der Kabine oder des Gegengewichts enthält von der Art, die zumindest zwei entgegengesetzt exzentrische Blockierelemente (11, 11') enthält, die durch den Auslöser des Anhaltens bei Sicherheitsanomalie gesteuert werden, mit Abtrennung (23, 23') des Antriebs beim Blockieren,
wobei die exzentrischen Elemente von Trägerelementen mit einer auf die Stärke der Belastung der Blockierung der Bewegung eingestellten Flexibilität gehalten werden.

## Claims

1. Braking device for a lift which comprises at least one passenger cabin, at least one guide rail (3) for the movement of the cabin, a stop trigger element operating the braking device, a counterweight and a cabin driving device, **characterized in that** it comprises at least one jaw (1) for locking the movement of the cabin, fixed to the cabin or to the counterweight and positioned on a guide rail (3) of the cabin or of the counterweight respectively, this jaw (1) being additionally provided with a bearing block (9) and at least one locking cam (11, 11'), which are positioned on either side of the said guide rail (3), the said cam (11, 11') being mounted in an articulated eccentric way on a flexible beam (13, 13') fixed to the jaw (1) and being rotated by the stop trigger element in such a way that in normal operation it is prevented from engaging with the said guide rail (3), while in abnormal safety operation in which the trigger is activated it is driven to clamp the rail guide (3) in order to stop the cabin, the cabin drive being simultaneously stopped by the command which swings and locks the cam (11, 11'), the device additionally comprising, in order to lock the movement of the cabin in both the upward and downward directions, at least two locking cams (11, 11'), articulated in eccentric opposed positions, each being placed on one beam element (13, 13') of the jaw component (1), each of the cams being supported by a corresponding beam element (13, 13') whose flexibility is adjusted to the locking force in such a way as to obtain progressive locking of the movement which is adjusted in an optimal way for each direction, and **in that** the body (7) of the jaw is machined in one piece with the support beam (13, 13') of the cam or of each of the cams, this beam being additionally machined to a cross section or cross sections whose thickness is variable according to the desired flexibility for each of the support sections of the supported cams (11, 11'), the flexibility of the beam being adjusted to the locking force in such a way as to obtain progressive locking of the movement adjusted in an optimal way for each direction.

2. Braking device according to Claim 1, **characterized in that** the said bearing block (9) extends longitudinally beyond the transverse projection of the clamping points of the cams (11, 11'), in order to prevent the jaw from bending when one of the cams is locked.

3. Braking device according to one of the preceding claims, **characterized in that** the profiles of the locking cams (11, 11') are variable, and are for example of the spiral type, thus permitting a locking application to the guide rail (3) at a constant angle regardless of the thickness of the guide rail, and therefore providing a progressiveness of stopping which is repeatable and adjustable optimally according to the flexibility of the beam and the angle of application.

4. Braking device according to one of the preceding claims, **characterized in that** the cam or cams (11, 11') have a circular profile in the form of a roller.

5. Braking device according to one of the preceding claims, **characterized in that** the operation of the locking cam or cams (11, 11') by the trigger element is conventional, of the mechanical type having a traction cable linked to a lever for rotating the said cam or cams, turning the latter to clamp the guide rail, in case of a safety anomaly detected by the trigger element.

6. Braking device according to one of Claims 1 to 4, **characterized in that** the operation of the locking cam or cams (11, 11') is electrical, without requiring a trigger element operating cable from the lift shaft, the cams being, for example, mounted so that they tend to return (17) to clamp the guide (3), and being kept away from the guide clamping position by a position locking/unlocking system (19, 21; 19', 21') of an electromagnetic type which releases the cams in case of a safety anomaly detected by the trigger element.

7. Braking device according to any one of the preceding claims, **characterized in that** the thickness of the bearing block (9) is chosen according to the thickness of the guide rail (3), in such a way that the (small) clearances between the guide (3) and the block (9) and the cam or cams (11, 11'), respectively, are adjusted in an approximately centred way, in order to prevent or to limit as much as possible the transverse stresses on the guide slides of the cabin or counterweight.

8. Braking device according to one of the preceding claims, **characterized in that** the locking jaw (1) is mounted so that it can float transversely on its support with self-centring of the locking, in order to prevent transverse stresses on the guide slides.

9. Braking device according to any one of the preceding claims, **characterized in that** the shape of the cams is elliptical, with the axis of each ellipse approximately parallel to the guide rail in the disengaged position of the device, thus providing a small angle of application on triggering and progressively increasing the angle of application of the braking, enabling the progressiveness of the braking to be improved with advantage for the mechanical parts.

10. Braking device according to one of the preceding claims, **characterized in that** a maximum rotation stop is provided for each of the cams.

11. Lift equipped with a braking device according to one of the preceding claims, **characterized in that** it comprises at least one jaw (1) for locking on a guide rail (3) for the cabin or counterweight, of the type having at least two opposed eccentric locking elements (11, 11') which are made to lock by the safety anomaly stop trigger element, the drive being shut off (23, 23') at the moment of locking, the eccentric elements being supported by beam elements whose flexibility is adjusted to the movement locking load.
